# EUROPÄISCHE PATENTSCHRIFT

(11) **EP 0 772 529 B1**
(45) Veröffentlichungstag und Bekanntmachung des Hinweises auf die Patenterteilung: **13.10.1999**
(21) Anmeldenummer: 95924867.5
(22) Anmeldetag: 19.07.1995
(51) Int. Cl.: B41J 11/34, B41J 15/22, G03G 15/00, B65H 20/20

(54) **UMDRUCKSTATION ZUR PARALLELVERARBEITUNG VON ZWEI AUFZEICHNUNGSTRÄGERBAHNEN**
TRANSFER PRINTING STATION FOR TREATING IN PARALLEL TWO RECORDING MEDIUM WEBS
STATION DE DUPLICATION PERMETTANT D'IMPRIMER EN PARALLELE DEUX BANDES DE SUPPORT D'ENREGISTREMENT

(30) Priorität: 22.07.1994 DE 4426124
(43) Veröffentlichungstag der Anmeldung: 14.05.1997
(73) Patentinhaber: Océ Printing Systems GmbH, 85586 Poing (DE)
(72) Erfinder: KLAPETTEK, Gerhard, D-35396 Giessen (DE); PURITSCHER, Ernst, D-82008 Unterhaching (DE)
(74) Vertreter: Schaumburg, Thoenes, Thurn Patentanwälte
(86) Internationale Anmeldenummer: DE9500952
(87) Internationale Veröffentlichungsnummer: WO9603283

(56) Entgegenhaltungen:
- EP-A- 0 197 340
- CH-A- 405 861
- DE-A- 3 211 492
- GB-A- 2 224 999
- US-A- 4 974 979
- IBM TECHNICAL DISCLOSURE BULLETIN, Bd.22, Nr.6, 6. November 1979 Seiten 2465 - 2466 SANDERS 'two-path electrophotographic print process'
- PATENT ABSTRACTS OF JAPAN vol. 10, no. 70 (M-462) (2127) 19. März 1986 & JP,A,60 214 980 (USAC DENSHI KOGYO K.K.) 28. Oktober 1985

## Beschreibung

Zum Transport von randgelochten Aufzeichnungsträgern im Bereich der Umdruckstation von elektrografischen Druckeinrichtungen ist es üblich, einen sogenannten Traktorantrieb zu verwenden. Ein derartiger Traktorantrieb ist beispielsweise aus der DE-C2-3307583 bekannt. Der bekannte Traktorantrieb enthält einen Zahnriemen, der über eine Antriebs-Riemenscheibe und eine Umlenk-Riemenscheibe läuft. Seitlich am Zahnriemen sind über Halterungen Mitnahmestifte montiert, die zum Transportieren des bandförmigen Aufzeichnungsträgers in die Randlochungen des Aufzeichnungsträgers eingreifen.

Damit die Mitnahmestifte während der Drehung der Riemenscheiben leicht in die Perforationslöcher eintauchen und wieder herausgleiten können, wurde weiterhin entsprechend der Darstellung der Figur 2 vorgeschlagen, den Aufzeichnungsträger 10 unterhalb der neutralen Faser 30 des Riemens 26 zu führen.

Es ist weiterhin aus der US-A 4974979 ein PC-Tischdrucker mit zwei nebeneinander angeordneten Traktorantrieben zum Transport von randgelochtem Endlospapier bekannt. Das Papier wird dabei zeilenweise mit Hilfe von einem beweglichen Druckkopf oder auch zwei getrennten Druckköpfen beschrieben. Der Drucker beinhaltet im wesentlichen zwei getrennt ansteuerbare Drucker, die in einem Gehäuse vereint sind. Derartige mechanische Tischdrucker arbeiten mit relativ geringer Geschwindigkeit im zeilenweisen Betrieb.

Eine in der WO 94/27193 mit Veröffentlichungstag vom 24.11.1994 beschriebene elektrografische Druckeinrichtung ist zum Bedrucken von bandförmigen Aufzeichnungsträgern unterschiedlicher Bandbreite in unterschiedlichen Betriebsarten, wie einfarbiger und mehrfarbiger Simplexdruck, einfarbiger und mehrfarbiger Duplexdruck und zum gleichzeitigen Bedrucken zweier Aufzeichnungsträgerbahnen im Parallelbetrieb ausgelegt. Hierzu weisen die Aggregate der Druckeinrichtung, wie Zwischenträger, Umdruckstation und Fixierstation eine nutzbare Breite von mindestens der doppelten Bandbreite eines schmalen Aufzeichnungsträgers auf. Die Druckeinrichtung enthält weiterhin eine der Fixierstation nachgeordnete, bedarfsweise zuschaltbare Umlenkeinrichtung mit zugeordnetem Rückführkanal zur Umdruckstation, über die im ein- oder mehrfarbigen Duplexbetrieb der Aufzeichnungsträger gewendet und erneut der Umdruckstation zugeführt wird.

Durch die Verwendung zweier Aufzeichnungsträgerbahnen im Parallelbetrieb müssen im Bereich der Umdruckstation zwei Traktorantriebe parallel nebeneinander angeordnet sein. Da sich der Umdruckbereich einschließlich des Transferkorotrons durchgehend über die zwei Aufzeichnungsträgerbahnen erstreckt, ist es erforderlich, die nicht nutzbare Lücke zwischen den Aufzeichnungsträgerbahnen und damit zwischen den Traktorantrieben möglichst klein zu halten. Eine seitliche Anordnung der Mitnahmestifte neben den Riemen entsprechend der Darstellung der Figur 2 wurde die Lücke vergrößern.

Werden jedoch entsprechend der Darstellung der Figur 3 die Mitnahmestifte auf der äußeren Umfangsfläche des Riemens angeordnet, befindet sich der Aufzeichnungsträger im großen Abstand zur neutralen Faser. Damit verändert sich der Abstand der Mitnahmestifte beim Abrollen über dem Riemenrad erheblich, was zu einer Beschädigung der Perforationslöcher führt.

Aus der EP-A2-0 391 693 ist ein Traktorantrieb mit einem Zahnriemen mit mittig darauf angeordneten Stiften für einen randgelochten Aufzeichnungsträger in einem Anschlagdrucker bekannt, über den eine einzelne Aufzeichnungsträgerbahn durch den Drucker transportiert wird. Zwischen dem eigentlichen Transportbereich und einem den Zahnriemen antreibenden Riemenrad ist eine Rampe angeordnet, die den Zahnriemen und damit die einen Kragen und eine konisch zulaufende Spitze aufweisenden Stifte vor dem Riemenrad relativ zum Aufzeichnungsträger absenken. Damit gleiten die Stifte beim Umlauf um das Riemenrad aus den Transportlöchern, ohne diese zu beschädigen.

Aufgabe der Erfindung ist es deshalb, eine Umdruckstation für eine elektrografische Druckeinrichtung bereitzustellen, die es ermöglicht, zwei in dichtem Abstand nebeneinander angeordnete parallele Aufzeichnungsträgerbahnen aus mit Randperforationen versehenen Aufzeichnungsträgern durch die Umdruckstation zu transportieren und parallel zu bedrucken. Die Umdruckstation soll dabei Aufzeichnungsträger unterschiedlicher Reißfestigkeit sicher verarbeiten können, ohne daß es zu einer Beschädigung der Perforationslöcher kommt.

Diese Aufgabe wird gemäß den Merkmalen des Patentanspruches 1 gelöst.

Vorteilhafte Ausführungsformen der Erfindung sind in den Unteransprüchen gekennzeichnet.

Werden in der Umdruckstation Traktorantriebe verwendet, bei denen die Transportpins auf der Außenfläche der Riemen angeordnet sind und der Aufzeichnungsträger im Einlaufbereich zum Riemenrad bis in den Bereich des sich verjüngenden Kopfteils der Transportpins angehoben wird, können zwei Aufzeichnungsträgerbahnen in dichtem Abstand durch die Umdruckstation transportiert und bedruckt werden, ohne daß es zu einer Beschädigung der Aufzeichnungsträgerbahnen kommt.

Das Verschieben des Aufzeichnungsträgers kann in einfacher Weise über ein Papierführungselement erfolgen, über das der Aufzeichnungsträger läuft. Es ist jedoch auch möglich, den Papierlauf beizubehalten und die Transportpins zum Beispiel durch Lageveränderung der Riemenscheibe entsprechend abzusenken.

Ausführungsformen der Erfindung sind in den Zeichnungen dargestellt und werden im folgenden näher beschrieben. Es zeigen
Figur 1 eine schematische Darstellung einer elektrografischen Druckeinrichtung mit zwei im Bereich der Umdruckstation in dichtem Abstand nebeneinander angeordneten Aufzeichnungsträgerbahnen mit Traktorantrieb;
Figur 2 eine schematische Darstellung eines bekannten Traktorantriebes mit neben dem Riemen geführten Mitnahmestiften;
Figur 3 eine schematische Darstellung eines Traktorantriebes mit auf der Außenfläche des Riemens angeordneten Mitnahmestiften;
Figur 4 eine schematische Darstellung der Wirkung einer Anhebung des Aufzeichnungsträgers im Bereich der Riemenscheiben;
Figur 5 eine schematische Ausschnitts-Darstellung eines den Aufzeichnungsträger im Bereich der Riemenscheiben anhebenden Führungselements und
Figur 6 eine schematische Darstellung eines Traktorantriebes mit Führungselementen.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine Umdruckstation 15, die sich über die Breite des Zwischenträgers 11 erstreckt und mit der die Tonerbilder auf den Aufzeichnungsträger 10 übertragen werden. Zum Entfernen des Resttoners nach der Entwicklung und dem Umdruck ist eine Reinigungsstation 16 vorgesehen mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der Umdruckstation 15 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie der Fixierstation nachgeordneten Führungsrollen 21, die unter anderem als Ausgabeelemente für eine Stapeleinrichtung 22 für den Aufzeichnungsträger 10 dienen. Anstelle der dargestellten Fixierstation sind auch andere Fixierstationen, z.B. mit einem beheizten oder unbeheizten Zulaufsattel oder eine Kaltfixierstation möglich. Der bandförmige Aufzeichnungsträger 10 ist als vorgefaltetes, mit Randperforationen versehenes Endlospapier konfektioniert und wird ausgehend von einem vorratsbereich 23 über Zuführrollen 24 der Umdruckstation zugeführt.

Der Transport des Aufzeichnungsträgers erfolgt dabei vorzugsweise über eine der Umdruckstation 15 zugeordnete Transporteinrichtung 25 in Form von mit Stiften 32 versehenen Transportriemen 26, die über Riemenscheiben in Form von Zahnscheiben 27 geführt in die Randperforationen 31 des Aufzeichnungsträgers 10 eingreifen. Weiterhin ist im Gehäusebereich der Druckeinrichtung zwischen Vorratsbereich 23 und der Fixierstation 8 eine Umlenkeinrichtung 28 angeordnet, über die der Aufzeichnungsträger 10 von der Fixierstation 18 zur Umdruckstation 15 rückgeführt wird.

Die elektrografische Druckeinrichtung ist zum Bedrucken von Aufzeichnungsträgern mit unterschiedlicher Bandbreite geeignet. Zu diesem Zwecke weist der Zwischenträger 11 (Fotoleitertrommel) eine nutzbare Breite auf, die der größtmöglichen Aufzeichnungsträgerbreite entspricht (z.B. ein Format DIN A3 quer). Diese Breite entspricht der doppelten DIN A4 Bandbreite. Damit ist es möglich, im Bereich der Umdruckstation 15 zwei Aufzeichnungsträgerbahnen E1, E2 mit einer Breite entsprechend DIN A4 längs nebeneinander anzuordnen. Die Fixierstation 18 und die anderen elektrofotografischen Aggregate, wie Entwicklerstation 14, Zeichengenerator 13, Reinigungsstation 16 sind entsprechend dieser nutzbaren Breite ausgelegt.

Eine Anpassung der Breite des Zeichengenerators 13 an unterschiedliche Aufzeichnungsträgerbreiten bedarf keiner mechanischen Änderung am Zeichengenerator, wenn wie in diesem Fall ein LED-Zeichengenerator verwendet wird mit einer Vielzahl von in Reihen angeordneten LED's. Eine Anpassung an die verwendete Aufzeichnungsträgerbreite erfolgt durch Ansteuerung elektronisch.

Durch die Verwendung zweier Aufzeichnungsträgerbahnen E1, E2 im Parallelbetrieb müssen im Bereich der Umdruckstation 15 zwei Traktorantriebe 25 parallel nebeneinander angeordnet sein. Da sich der Umdruckbereich 15 einschließlich des Transferkorotrons durchgehend über die zwei Aufzeichnungsträgerbahnen E1, E2 erstreckt, ist es erforderlich, die nicht nutzbare Lücke L zwischen den Aufzeichnungsträgerbahnen E1, E2 und damit zwischen den Traktorantrieben möglichst klein zu halten. Eine seitliche Anordnung der Mitnahmestifte 32 neben den Riemen 26 entsprechend der Darstellung der Figur 2 würde die Locke L vergrößern.

Werden jedoch entsprechend der Darstellung der Figur 3 die Mitnahmestifte 32 auf der äußeren Umfangsfläche des Riemens 26 angeordnet, befindet sich der Aufzeichnungsträger 10 im erheblichen Abstand zur neutralen Faser 30. Damit verändert sich der Abstand der Mitnahmestifte beim Abrollen über dem Riemenrad 27 erheblich, was zu einer Beschädigung der Peforationslöcher führt. Die Mitnahmestifte 32 bestehen dabei aus Stahl. Sie haben einen zylindrischen Kragen 33, an den ein sich verjüngender Kopfteil 34 anschließt. Transportiert wird der Aufzeichnungsträger 10 über den zylindrischen Kragen 33. Der sich verjüngende Kopfteil 34 dient als Einfädelelement.

Um diese den Papierlauf sehr störende Ausweitung bzw. Längung der Peforationslöcher 31 zu vermeiden, wird entsprechend der Darstellung der Figur 4 der Aufzeichnungsträger 10 im Bereich des Riemenrades 27 aus der Transportposition A soweit verschoben bzw. angehoben, daß sich die Perforationslöcher 31 in einer Abrollposition B im Bereich des sich verjüngenden Kopfteils 34 befinden. Die Größe der Verschiebung V hängt unter anderem von dem Neigungswinkel des sich verjüngenden Kopfteils 34, dem Radius des Riemenrades 27, der Riemenstärke und der Transportlage des Aufzeichnungsträgers ab. Sie ist in Abhängigkeit von diesen Parametern so abzustimmen, daß beim Eintauchen und beim Herausgleiten der Stifte während des Abrollvorganges die Perforationslöcher an den Stiftenwänden im geringen Abstand entlanggleiten, ohne daß eine wesentliche Angriffskraft an der Löcherwand wirkt. In der Figur 4 ist mit X1 die Position des Stiftes 32 in einer Ausgangslage bezeichnet, mit X2 die Position des Stiftes 32 nach einer Drehung des Riemenrades 27 um 5°. Daraus ist zu ersehen, daß sich ohne Verschiebung des Perforationsloches 31 nach oben der Kragen 33 die Wandung verformen würde. Der eigentliche Vortrieb für den Aufzeichnungsträger erfolgt im geraden Transportbereich der Stiftenführung zwischen den Riemenrädern. Im Bereich der Riemenräder selbst sollen die Stifte frei in den Perforationslöchern gleiten können.

Um das Anheben des Aufzeichnungsträgers 10 in einfacher Weise vorzunehmen, ist entsprechend den Figuren 5 und 6 im Bereich der Riemenräder 27 ein Papierführungselement 35 angeordnet. Es erstreckt sich bis in den geraden Bereich (Transportstrecke) der Stiftenführung und hebt den Aufzeichnungsträger beispielsweise um etwa 1 mm an. Eine den Riemen 26 im Transportbereich zwischen den Riemenscheiben 27 stützende Stützeinrichtung 36 in Form zum Beispiel eines Niederhalters weist vor und nach den Papierführungselementen 35 angeordnete Niederhalteelmente 37 für den Aufzeichnungsträger 10 auf. Diese können aus Rollen bestehen oder auch aus Leitblechen oder dergleichen.

Der Riemen 10 selbst ist z.B. als glasfaserverstärkter Zahnriemen ausgebildet, auf dem die Mitnahmestifte 32 über den Riemen 10 umfassende Kunststoff-Klammern 38 befestigt sind.

### Bezugszeichenliste

- 10: = Aufzeichnungsträger
- 11: = Zwischenträger
- 12: = Ladeeinrichtung, Ladekorotron
- 13: = LED-Zeichengenerator, bilderzeugende Einrichtung
- 14: = Entwicklerstation
- 15: = Umdruckstation
- 16: = Reinigungsstation
- 17: = Entladeeinrichtung, Entladekorotron
- 18: = Fixierstation
- 19: = Fixierwalze
- 20: = Andruckwalze
- 21: = Führungsrollen
- 22: = Stapeleinrichtung
- 23: = Vorratsbereich
- 24: = Zuführrollen
- 25: = Transporteinrichtung
- 26: = Transportband, Riemen
- 27: = Antriebswelle, Riemenscheibe, Zahnriemen
- 28: = Umlenkeinrichtung
- 30: = Neutrale Faser
- 31: = Perforationslöcher
- E1, E2: = Aufzeichnungsträgerbahnen
- L: = Lücke, Abstand
- 32: = Mitnahmestift, Pin
- 33: = zylindrischer Kragen
- 34: = Kopfteil
- A: = Transportposition
- B: = Abrollposition
- V: = Verschiebung
- X1: = Stiftposition in Ausgangslage
- X2: = Stiftposition 5°
- 35: = Papierführungselement
- 36: = Stützklappe
- 37: = Niederhalter, Rollen
- 38: = Klammern

## Patentansprüche

1. Umdruckstation zum Transfer von Tonerbildern von einem Zwischenträger (11) auf einen bandförmigen Aufzeichnungstrager (E1, E2) in einer elektrografischen Druckeinrichtung, die zum parallelen Bedrucken von von zwei im dichten Abstand (L) nebeneinander im Bereich der Umdruckstation (15) geführten Randlochungen (31) aufweisenden Aufzeichnungsträgerbahnen (E1, E2) ausgelegt ist und die eine die Aufzeichnungsträgerbahnen (E1, E2) parallel durch die Umdruckstation transportierende Transporteinrichtung aufweist, mit
- im Bereich der Randlochungen der Aufzeichnungsträgerbahnen (E1, E2) angeordneten, über axial beabstandete, motorisch angetriebene Riemenscheiben (27) geführten endlosen Riemen (26),
- auf der Außenumfangsfläche der Riemen (26) im Abstand der Randlochungen (31) angeordneten Mitnahmestiften (32) mit einem zylindrischen Kragen (33), an den ein sich verjüngender Kopfteil (34) anschließt, wobei zum Transport der Aufzeichnungsträgerbahnen (E1, E2) die Mitnahmestifte (32) im Bereich einer Transportstrecke zwischen den Riemenscheiben (27) in die Randlochungen (31) des Aufzeichnungsträgers (10) bis in den Bereich ihrer Kragen (33) eintauchen,
- im Bereich der Riemenscheiben (27) angeordneten Aufzeichnungsträger-Positioniervorrichtungen (35), die den Aufzeichnungsträger beim Eintauchen und Freigeben der Mitnahmestifte (32) während der Drehung der Riemenscheiben im Bereich des Kopfteiles (34) der Mitnahmestifte (32) derart führen, daß die Randlochungen (31) nicht verformt werden, wobei die Aufzeichnungsträger-Positionsvorrichtungen (35) aufweisen:
ein den Aufzeichnungsträger im Bereich der Riemenscheiben anhebendes Führungselement (35) und
ein den Riemen im Bereich der Transportstrecke zwischen den Riemenscheiben stützenden Stützeinrichtung (36) mit zugeordneten Niederhalteelementen (37) für den Aufzeichnungsträger.

2. Umdruckstation nach Anspruch 1, wobei der Riemen (26) als Zahnriemen ausgebildet ist, auf dem die Mitnahmestifte (32) über den Riemen umfassende Klammern (38) befestigt sind.

## Claims

1. Transfer printing station for transferring toner images from an intermediate carrier (11) to a strip-like recording medium (E1, E2) in an electrographic printing device, which is designed for the parallel printing of two recording medium webs (E1, E2) which have marginal perforations (31) and are guided alongside each other at a small distance (L) in the area of the transfer printing station (15), and which device has a transporting device which transports the recording medium webs (E1, E2) in parallel through the transfer printing station, having
- endless belts (26), which are arranged in the area of the marginal perforations in the recording medium webs (E1, E2) and are guided over axially spaced, motor-driven belt pulleys (27),
- drive pins (32), which are arranged on the outer circumferential surface of the belts (26), at the distance between the marginal perforations (31), and have a cylindrical collar (33), which is adjoined by a tapering top part (34), the drive pins (32) entering the marginal perforations (31) in the recording medium (10) as far as the area of their collars (33) in the area of a transport path between the belt pulleys (27), in order to transport the recording medium webs (E1, E2),
- recording medium positioning devices (35), which are arranged in the area of the belt pulleys (27) and, as the drive pins (32) enter and release the recording medium during the rotation of the belt pulleys, guide the said recording medium in the area of the top part (34) of the drive pins (32) in such a way that the marginal perforations (31) are not deformed, the recording medium positioning devices (35) having:
a guide element (35), which lifts the recording medium in the area of the belt pulleys and
a supporting device (36), which supports the belt in the area of the transport path between the belt pulleys and has associated hold-down elements (37) for the recording medium.

2. Transfer printing station according to Claim 1, the belt (26) being designed as a toothed belt, on which the drive pins (32) are fastened by means of clips (38) which grip the belt.

## Revendications

1. Station de report pour le transfert d'images de toner d'un support intermédiaire (11) sur un support d'enregistrement (E1, E2) en forme de bande dans un dispositif d'impression électrographique qui est construit pour imprimer en parallèle deux bandes de support d'enregistrement (E1, E2) présentant des perforations marginales (31) et menées l'une à côté de l'autre avec un très faible écartement (L) entre elles dans la région de la station de report (15), et qui présente un dispositif de transport qui transporte les bandes de support d'enregistrement (E1, E2) parallèlement à travers la station de report, comprenant:
- des courroies sans fin (26) disposées dans la région des perforations marginales des bandes de support d'enregistrement (E1, E2) et qui passent sur des poulies à courroie (27) espacées axialement, entraînées au moteur,
- des picots d'entraînement (32) agencés sur la surface périphérique extérieure des courroies (26), à l'écartement des perforations marginales (31), et qui comprennent un collet cylindrique (33) auquel fait suite une partie de tête (34) qui s'effile, les picots (32) plongeant dans les perforations marginales (31) du support d'enregistrement (10) jusque dans la région de leur collet (33), dans la région d'un trajet de transport compris entre les poulies à courroie (27), pour assurer le transport des bandes de support d'enregistrement (E1, E2),
- des dispositifs (35) de positionnement des supports d'enregistrement agencés dans la région des poulies à courroie (27), et qui guident le support d'enregistrement lors de la plongée et du dégagement des picots d'entraînement (32), pendant la rotation des poulies à courroie, dans la région de la partie de tête (34) des picots d'entraînement (32) de telle manière que les perforations marginales (31) ne soient pas déformées, les dispositifs (35) de positionnement des supports d'enregistrement présentant :
un élément de guidage (35) qui soulève le support d'enregistrement dans la région des poulies à courroie, et
un dispositif de soutien (36) muni d'éléments associés (37) de maintien du support d'enregistrement et qui soutient la courroie dans la région du trajet de transport compris entre les poulies à courroie.

2. Station de report selon la revendication 1, dans laquelle la courroie (26) est constituée par une courroie crantée sur laquelle les picots d'entraînement (32) sont fixés au moyen de pinces (38) qui enserrent la courroie.
